# EUROPÄISCHE PATENTSCHRIFT

(11) **EP 1 239 111 B1**
(45) Veröffentlichungstag und Bekanntmachung des Hinweises auf die Patenterteilung: **05.10.2005**
(21) Anmeldenummer: 02005236.1
(22) Anmeldetag: 08.03.2002
(51) Int. Cl.: E06B 9/24, E06B 9/386, D03D 1/08, D03D 9/00, D03D 15/00

(54) **Stoff für Sonnenschutzeinrichtungen**
Fabric for sun protection devices
Tissu pour dispositifs de protection solaire

(30) Priorität: 08.03.2001 DE 20104051 U
(43) Veröffentlichungstag der Anmeldung: 11.09.2002
(73) Patentinhaber: Hüppelux Sonnenschutzsysteme GmbH & Co. KG, 26133 Oldenburg (DE)
(72) Erfinder: Brunkhorst Rolf, 26133 Oldenburg (DE); Coldewey Heiko, 26188 Jeddeloh 2 (DE)
(74) Vertreter: Wasiljeff, Johannes M.B.

(56) Entgegenhaltungen:
- EP-A- 0 487 997
- WO-A-97/14982
- DE-A- 3 035 232
- US-A- 2 942 327

## Beschreibung

Die Erfindung betrifft einen Stoff für Sonnenschutzeinrichtungen, insbesondere für Rollobehänge oder dergleichen, mit in einer ersten Richtung verlaufenden ersten Fäden, von denen ein Teil Rippen bildenden ersten Fäden sind und von denen der andere Teil reguläre erste Fäden sind, zweiten Fäden, die im Wesentlichen quer oder senkrecht zu den Rippen bildenden ersten Fäden verlaufen, wobei die Rippen bildenden ersten Fäden mit ihrem Querschnitt aus einer von zweiten Fäden gebildeten Ebene um ein vorgebendes Maß abstehen und Rippen bildenden, die in der ersten Richtung verlaufen sind in vielgestaltigen Ausführungsformerr auf dem Markt und dienen dazu, die direkte Sonneneinstrahlung in Innenräumen zu verhindern und die Innenräume ausreichend zu beschatten. Insbesondere sind diese bekannten Stoffe so gewebt, dass sich eine möglichst geringe Direktlichttransmission ergibt, dass also die direkte Sonneneinstrahlung mit der damit verbundenen Blendwirkung zuverlässig unterbunden wird. Alternativ sind auch Stoffe bekannt, die transparente Eigenschaften aufweisen, die jedoch eine direkte Sonneneinstrahlung zulassen, welche zur Blendung von Personen in dem beschatteten Raum führen kann.

Dabei ist es nachteilig, dass die bekannten Rollostoffe - zur Unterbindung der direkten Sonneneinstrahlung - sehr dicht gewebt sein müssen, so dass eine Durchsicht durch den Stoff von innen nach außen nicht möglich ist.

Aus der US 5,301,736 ist ein Auto-Sonnenschutz bekannt, der aus einem Netzelement besteht. Das Netzelement besteht aus verwobenen Fäden, zwischen denen Öffnungen ausgebildet sind. Nachteilig hieran ist, dass nur eine relativ schlechte Durchsicht durch den Auto-Sonnenschutz gewährleistet ist.

Aus der DE 30 35 232 A1 ist eine gewirkte Schattiermatte bekannt, bei der durch Zug in eine Längsrichtung die Beschattungsstärke einstellbar ist. Nachteilig ist hier, dass die Durchsicht durch die Schattiermatte von der Beschattungsstärke Absorptionsrate abhängig ist: Bei einer sehr hohen Beschattungsstärke ist kaum Durchsicht durch die Schattiermatte möglich.

Aufgabe der Erfindung ist es daher, einen Stoff für Sonnenschutzeinrichtungen der eingangs genannten Art derart weiterzubilden, dass der Stoff eine geringe direkte Sonnenlicht-Einstrahlung zulässt, jedoch andererseits eine relativ hohe Durchsicht nach unten gewährleistet.

Diese Aufgabe wird bei dem Stoff der eingangs genannten Art erfindungsgemäß dadurch gelöst, dass die regulären ersten Fäden unmittelbar unterhalb der Rippen bildenden ersten Fäden einen vergrößerten Abstand voneinander zum Ermöglichen einer Durchsicht aufweisen und die Rippen bildenden ersten Fäden, gegebenenfalls zusammen mit in erster Richtung mitlaufenden Zusatzfäden, einen senkrecht zu der von zweiten Fäden gebildeten Ebene ausgerichteten, länglichen, flachen Querschnitt aufweisen oder bilden.

Die Vorteile der Erfindung liegen insbesondere darin, dass einige der vorhandenen Fäden erster Art in einer ersten Richtung so angeordnet sind bzw. einen solchen Fadenquerschnitt besitzen, dass diese ersten Fäden eine vergleichsweise große Querschnittsausdehnung in einer Richtung aufweisen, die senkrecht zu der sonstigen Stoffebene verläuft, wobei die Stoffebene insbesondere durch die Fäden zweiter Art festgelegt ist, welche quer oder senkrecht zu den Fäden erster Art verlaufen. Diese aus der Ebene der zweiten Fäden nach außen abstehende, parallel zueinander verlaufende Rippen oder Stege wirken wie die in den Stoff integrierten kleinen Lamellen, welche die Transmission direkt einfallender Lichtstrahlen ab einem vorgegebenem Höhenwinkel auch bei dünnen oder locker gewebten Stoffen verhindert, die Durchsicht jedoch nach unten für den Benutzer gewährleistet bleibt, so dass der Benutzer durch den Stoff hindurch ausreichende Durchsicht nach unten hat und dadurch die Außenumgebung wahrnehmen kann, wohingegen die Blendung durch direkt einfallende Sonnenstrahlung verhindert wird.

Bevorzugt sind die rippenförmigen ersten Fäden oder Zusatzfäden auf einer Seite des Stoffes ausgebildet, und der Stoff wird für Sonnenschutzzwecke bevorzugt so verwendet, dass die Rippen oder Stege horizontal verlaufen und gegen den Lichteinfall gerichtet sind. Wenn dann - gemäß einer besonders bevorzugten Ausführungsform der Erfindung - unterhalb jeder Rippe die ersten Fäden einen vergrößerten Abstand voneinander aufweisen, so ist die Durchsicht nach unten weiter verbessert, wohingegen die Transmission der direkten Sonnenlichtstrahlen wirksam durch die wie Lamellen wirkenden Rippen verhindert ist. Der Stoff besitzt dann einen stark vom Einfallswinkel des Lichtes abhängigen Transmissionsgrad. sicht nach unten weiter verbessert, wohingegen die Transmission der direkten Sonnenlichtstrahlen wirksam durch die wie Lamellen wirkenden Rippen verhindert ist. Der Stoff besitzt dann einen stark vom Einfallswinkel des Lichtes abhängigen Transmissionsgrad.
Gemäß einer weiteren bevorzugten Ausführungsform der Erfindung können die betreffenden ersten Fäden mit mitlaufenden Zusatzfäden so verstärkt werden, bis die gewünschte Auskragung der Rippen aus der sonstigen Stoffebene bzw. der Ebene der zweiten Fäden verwirklicht ist. Die Rippen besitzen dann einen länglichen, flachen Querschnitt, der bevorzugt etwa senkrecht zur Ebene der zweiten Fäden ausgerichtet ist, der jedoch auch - erfindungsgemäß - zu dieser Ebene bzw. der sonstigen Stoffebene einen vorgegebenen Neigungswinkel einnehmen kann.

Besonders bevorzugt lassen sich die Rippen auch dadurch ausbilden, dass zusätzlich zu den in der Stoffebene verlaufenden ersten Fäden weiter zusätzliche erste Fäden angeordnet sind, die den rippenförmigen Querschnitt in der gewünschten Weise realisieren.

Gemäß einer weiteren bevorzugten Ausführungsform der Erfindung lässt sich neben jeden n-ten ersten Faden im wesentlichen senkrecht zu der Stoffebene bzw. der Ebene der zweiten Fäden ein weiterer erster Faden zur Bildung der Rippen vorsehen.

Bevorzugt lassen sich die zweiten Fäden in mehreren parallelen Fadenebenen vorsehen. Erfindungsgemäß ist es auch möglich, die zweiten Fäden aus transparentem Material herzustellen.

Vorteilhafte Weiterbildungen der Erfindung sind durch die Merkmale der Unteransprüche gekennzeichnet.

Im folgenden werden Ausführungsformen der Erfindung anhand der Zeichnung näher erläutert. Es zeigen:
- Figur 1: eine perspektivische schematische Darstellung eines Stoffes für Sonnenschutzzwecke;
- Figur 2: einen Querschnitt durch den Stoff gemäß Figur 1;
- Figur 3a, 3b: einen Querschnitt durch eine zweite Ausführungsform des Stoffes;
- Figur 4: einen Querschnitt durch eine dritte Ausführungsform des Stoffes;
- Figur 5: einen Querschnitt durch eine vierte Ausführungsform des Stoffes;
- Figur 6: einen Querschnitt durch eine fünfte Ausführungsform des Stoffes;
- Figur 7: einen Querschnitt durch eine sechste Ausführungsform des Stoffes; und
- Figur 8: einen Querschnitt durch eine siebte Ausführungsform des Stoffes.

Die Figuren 1 bis 5 zeigen verschiedene Ausführungsformen des erfindungsgemäßen Stoffes, wobei Figur 1 einen perspektivischen Ausschnitt, und die Figuren 2 bis 5 jeweils unterschiedliche Querschnitte durch die Fäden erster Art - auch erste Fäden genannt - des Stoffes zeigen, die in einer vorgegebenen ersten Richtung verlaufen. Gemäß den Figuren 1 und 2 verlaufen in vorgegebenem Abstand mehrere Fäden zweiter Art 4, auch als zweite Fäden bezeichnet, senkrecht zu den ersten Fäden 6, 8 und kreuzen die zweiten Fäden 4 jeweils abwechselnd vorn oder hinten. Zusätzlich zu den regulären ersten Fäden 6 sind auf einer Seite der zweiten Fäden 4 zusätzliche erste Fäden 8 in der ersten Richtung angeordnet, welche senkrecht zu der Ebene der zweiten Fäden verlaufende parallele Rippen bilden und mit den zweiten Fäden 4 geeignet verbunden sind. Unterhalb der zusätzlichen ersten Fäden 8 ist zwischen den regulären ersten Fäden 6 eine Lücke gebildet, d.h. unmittelbar unterhalb der ersten Fäden 8 besitzen die ersten Fäden 6 einen vergrößerten Abstand, damit eine bessere Durchsicht durch den Stoff nach unten hin realisiert wird.

Figur 3a zeigt eine weitere Ausführungsform des Stoffes, bei der die ersten Fäden 6 die zweiten Fäden 4 senkrecht kreuzen. Zusätzlich sind auf einer Seite der zweiten Fäden weitere erste Fäden 8 vorgesehen, die jeweils neben einem der ersten Fäden 6 angeordnet sind und einen Querschnitt aufweisen, der in Richtung R senkrecht zu der aus den zweiten Fäden gebildeten Ebene länglich ausgebildet ist, um gegen direkte Sonneneinstrahlung ab einem vorgegebenem Höhenwinkel eine wirksame Lamellenwirkung und somit Beschattungswirkung zu verwirklichen. Die ersten Fäden 8 sind neben den ersten Fäden 6 angeordnet, sie lassen sich mit einer geeigneten Webart gegebenenfalls durch dünne Zusatzfäden mit den zweiten Fäden 4 verweben und befestigen. Die flachen, die Rippen bildenden Fäden 8 besitzen eine längere Querschnittsachse a und eine kürzere Querschnittsachse b. Die Fäden 8 sind so an den Stoff angeordnet, dass die längere Querschnittsachse a senkrecht zu der von den zweiten Fäden 4 definierten Ebene verläuft.

Figur 3b zeigt eine dem Stoff gemäß Figur 3a entsprechende Ausführungsform, bei der jedoch die die Rippen bildenden ersten Fäden 8 jeweils auf einem ersten Faden 8 angeordnet sind und mit ihrer längeren Querschnittsachse unter einen Winkel < 90° nach außen und unten gerichtet sind.

Figur 4 zeigt einen Querschnitt durch eine weitere Ausführungsform eines Stoffes, bei der wiederum die ersten Fäden 6 die zweiten Fäden 4 senkrecht kreuzen. Auf der einen Seite des Stoffes, die für Sonnenschutzzwecke der Lichteinstrahlung ausgesetzt werden soll, sind weitere erste Fäden 8 in erster Richtung vorgesehen, die beispielsweise durch geeignete Führung von Zusatzfäden 10 mit den zweiten Fäden verbunden sind und eine Rippenstruktur bilden, deren rippenförmige Querschnitte sich von der Ebene der zweiten Fäden weg nach außen und oben erstrecken.

Figur 5 zeigt eine weitere Ausführungsform des erfindungsgemäßen Stoffes, bei dem zweite Fäden 4 in zwei parallelen Ebenen verlaufen, wobei erste Fäden 6 - in einer üblichen Webart - die zweiten Fäden 4 der einen Ebene kreuzen. Zusätzlich sind weitere erste Fäden 8 zwischen den regulären ersten Fäden 6 angeordnet. Diese zusätzlichen ersten Fäden 8 besitzen in Richtung R senkrecht zu der Ebene der zweiten Fäden einen langgestreckten, von der Stoffebene weg gerichteten Querschnitt und sind an den zweiten Fäden 4 befestigt.

Zur Erzielung der gewünschten Sonnenschutzwirkung wird der erfindungsgemäße Stoff bei Rollos oder Raffrollos oder anderen Vorhängen so eingesetzt, dass die von den ersten Fäden gebildeten Rippen horizontal verlaufen, wohingegen die zweiten Fäden dann im wesentlichen vertikal ausgerichtet sind.

Figur 6 zeigt eine weitere Ausführungsform des erfindungsgemäßen Stoffes, welche der Ausführungsform gemäß Figur 5 verwandt ist. Zweite Fäden 4 laufen in in parallelen Ebenen, wobei erste Fäden 6, 8 senkrecht zu den zweiten Fäden 4 verlaufen. Mehrere erste Fäden 6, 8 sind so angeordnet, dass ihr Querschnitt längs einer Geraden 4 liegt, wobei die Gerade 5 unter einem Winkel α< 90° schräg zu den Ebenen verläuft, welche durch die zweiten Fäden 4 aufgespannt werden. Die ersten Fäden 6, 8 bilden Rippen oder Lamellen, welche mittels Befestigungsfäden 20 an den zweiten Fäden 4 befestigt sind. Bei Verwendung des Stoffes gemäß den Figuren 5 und 6 als Behang einer Sonnenschutzeinrichtung, beispielsweise eines Rollos, lässt sich vorteilhafterweise erreichen, dass von außen auf die Rippen oder Lamellen auftreffende Sonnenstrahlen nicht auf direktem Wege in den Innenraum eines so beschatteten Raumes gelangen können, sondern an den Rippen des Stoffes absorbiert werden oder - besonders vorteilhaft - auch nach außen reflektiert werden, wenn geeignete Materialien für die zweiten Fäden 6, 8 verwendet werden, welche die Rippen bilden. Die Ausführungsform gemäß den Figuren 5 und 6 gestatten darüber hinaus auch, dass sich die von den zweiten Fäden 6, 8 gebildeten Rippen beispielsweise durch Längsverstellung der ersten Fäden 4 in ihrer Neigung entsprechend dem Sonnenstand oder den gewünschten Funktionen verändern lassen.

Figur 7 zeigt eine Ausführungsform des erfindungsgemäßen Stoffes, welche den Ausführungsformen gemäß Figur 3a und 3b entspricht, wobei jedoch zwischen den ersten Fäden 8, welche die Rippen bilden, und den zweiten Fäden 4 jeweils zusätzliche erste Fäden 6 zwischengefügt sind, so dass die die Rippen bildenden ersten Fäden 8 von der Ebene der zweiten Fäden 4 bzw. der Stoffebene einen vorgegebenen Abstand aufweisen.

Figur 8 zeigt - wiederum im Querschnitt - eine weitere Ausführungsform des erfindungsgemäßen Stoffes, bei dem die zweiten Fäden 4 jeweils zwei auf gleicher Höhe parallel zueinander verlaufende, benachbarte erste Fäden 8, und auf diesen ersten Fäden 8 je einen Zusatzfaden 10 tragen, der einen polygonen Querschnitt, beispielsweise einen dreiecksförmigen Querschnitt, aufweist und mindestens einen nach außen gerichteten verspiegelten Flächenabschnitt 12 besitzt. Die spiegelnde Fläche 12 bewirkt eine Reflektion einfallender Lichtstrahlen zurück in den Außenraum. Der Abstand A zwischen zwei benachbarten Rippen wird bevorzugt so bemessen, dass eine direkte Sicht horizontal nach außen bzw. nach unten hin durch den Stoff möglich ist, wenn der Stoff als Behang einer Sonnenschutzeinrichtung Verwendung findet.

In den Ausführungsformen gemäß Figur 1 bis 8 lassen sich einige der die Rippen bildenden ersten Fäden 8 und/oder die Zusatzfäden 10 mindestens über einen vorgegebenen Umfangsabschnitt ihres Querschnitts verspiegeln, ggf. lässt sich auch die gesamte Umfangsfläche der Fäden 8, 10 verspiegeln. Beispielsweise lassen sich mindestens einige der Fäden 8 bzw. 10 aus spiegelndem Metall herstellen.

Vorteilhafterweise sind in den Ausführungsformen gemäß Figuren 1 bis 8 die Rippen, welche von den ersten Fäden 8 bzw. den Zusatzfäden 10 gebildet werden, auf einer Seite der Stoffebene angeordnet. Auf der von den Rippen abgewandten Seite der Stoffebene lassen sich die Fäden 8, 10 auch mit einer Schicht versehen, die eine geringe Wärmeemission besitzt, um die Wärmeabstrahlung zu dieser Seite hin zu verringern.

Bei Verwendung eines Stoffes gemäß einer der Figuren 1 bis 8 als Behang einer Sonnenschutzeinrichtung, beispielsweise eines Rollos, lässt sich ein erster Abschnitt des Behangs gemäß einer Ausführungsform, ein anderer Abschnitt des Behangs als normaler Stoff oder gemäß einer anderen Ausführungsform der Erfindung verwirklichen. Insbesondere lässt sich ein oberer Behangabschnitt weniger transparent und bevorzugt stärker reflektierend ausbilden, wohingegen ein unterer Behangabschnitt die gewünschte Transparenz, d.h. die Durchsicht durch den Stoff hindurch in den Außenraum ermöglichen soll.

## Patentansprüche

1. Stoff für Sonnenschutzeinrichtungen, insbesondere für Rollos, Raffrollos oder Vertikallamellen, mit
- in einer ersten Richtung verlaufenden ersten Fäden (6, 8),
- von denen ein Teil Rippen bildende erste Fäden (8) und
- von denen der andere Teil reguläre erste Fäden (6) sind und
- zweite Fäden (4), die im wesentlichen quer oder senkrecht zu den Rippen bildende erste Fäden (8) verlaufenden,
wobei die Rippen bildenden ersten Fäden (8) mit ihrem Querschnitt aus einer von zweiten Fäden (4) gebildeten Ebene um ein vorgegebenes Maß abstehen und Rippen bilden; die in der ersten Richtung verlaufen,
**dadurch gekennzeichnet, dass**
die regulären ersten Fäden (6) unmittelbar unterhalb der Rippen bildenden ersten Fäden (8) einen vergrößerten Abstand voneinander zum Ermöglichen einer Durchsicht aufweisen und
die Rippen bildenden ersten Fäden (8) gegebenenfalls zusammen mit in erster Richtung mitlaufenden Zusatzfäden (10), einen senkrecht zu der von zweiten Fäden (4) gebildeten Ebene ausgerichteten, länglichen, flachen Querschnitt aufweisen oder bilden.

2. Stoff nach einem der vorstehenden Ansprüche,
**dadurch gekennzeichnet, dass** neben jedem n-ten regulären ersten Faden (6), wobei n = 1, 2, 3, ... , im wesentlichen im Abstand zu der von zweiten Fäden (4) gebildeten Ebene Rippen bildende erste Fäden (8) angeordnet sind.

3. Stoff nach einem der vorstehenden Ansprüche,
**dadurch gekennzeichnet, dass** in regelmäßigem Abstand voneinander zwischen regulären ersten Fäden (6) zusätzliche Rippen bildende erste Fäden (8) angeordnet sind, die senkrecht zu der von zweiten Fäden (4) gebildeten Ebene nach außen abstehen.

4. Stoff nach einem der vorstehenden Ansprüche,
**dadurch gekennzeichnet, dass** die zweiten Fäden (4) in mehreren parallelen Ebenen angeordnet sind.

5. Stoff nach einem der vorstehenden Ansprüche,
**dadurch gekennzeichnet, dass** die zweiten Fäden (4) aus transparentem Material bestehen.

6. Stoff nach einem der vorstehenden Ansprüche,
**dadurch gekennzeichnet, dass** den Rippen bildenden ersten Fäden (8) benachbarte reguläre erste Fäden (6) einen vergrößerten Abstand voneinander aufweisen.

7. Stoff nach einem der vorstehenden Ansprüche,
**dadurch gekennzeichnet, dass** mindestens einige der ersten Fäden (6, 8) aus transparentem oder semitransparentem Material bestehen.

8. Stoff nach einem der vorstehenden Ansprüche,
**dadurch gekennzeichnet, dass** die Rippen bildenden ersten Fäden (8) und/oder die in erster Richtung mitlaufenden Zusatzfäden (10) einen länglichen, flachen Querschnitt mit einer längeren Querschnittsachse (a) und einer kürzeren Querschnittsachse (b) aufweisen und derart an den ersten und/oder den zweiten Fäden (4, 6, 8) befestigt sind, dass die längere Querschnittsachse (a) aus der von zweiten Fäden (4) gebildeten Ebene senkrecht oder unter einem Winkel α < 90° nach unten geneigt abstehen.

9. Stoff nach einem der vorstehenden Ansprüche,
**dadurch gekennzeichnet, dass** mehrere Rippen bildende erste Fäden (8) benachbart nebeneinander so angeordnet sind, dass ihr Querschnitt auf einer Geraden angeordnet ist, die zur von zweiten Fäden (4) gebildeten Ebene einen Winkel α ≤90° einnimmt.

10. Stoff nach einem der vorstehenden Ansprüche,
**dadurch gekennzeichnet, dass** mindestens einige der Rippen bildenden ersten Fäden (8) und/oder die Zusatzfäden (10) über einen vorgegebenen Umfangsabschnitt ihres Querschnitts verspiegelt sind.

11. Stoff nach Anspruch 10,
**dadurch gekennzeichnet, dass** mindestens einige der Rippen bildenden ersten Fäden (8) und/oder der Zusatzfäden (10) über ihre gesamte Umfangsfläche verspiegelt sind.

12. Stoff nach einem der vorstehenden Ansprüche,
**dadurch gekennzeichnet, dass** mindestens einige der Rippen bildenden ersten Fäden (8) und/oder der Zusatzfäden (10) aus spiegelndem Metall bestehen.

13. Stoff nach einem der vorstehenden Ansprüche,
**dadurch gekennzeichnet, dass** mindestens einige der Rippen bildenden ersten Fäden (8) und/oder der Zusatzfäden (10) näherungsweise einen polygonalen Querschnitt aufweisen.

14. Stoff nach einem der vorstehenden Ansprüche,
**dadurch gekennzeichnet, dass** die Rippen bildenden ersten Fäden (8) und/oder die Zusatzfäden (10) auf einer Seite aus der von zweiten Fäden (4) gebildeten Ebene nach außen herausragen.

15. Stoff nach Anspruch 13,
**dadurch gekennzeichnet, dass** mindestens einige der ersten Fäden (6, 8) auf der von den Rippen abgewandten Seite der von zweiten Fäden (4) gebildeten Ebene mit einer Schicht versehen sind, die eine geringe Wärmeemission aufweist.

16. Stoff nach einem der vorstehenden Ansprüche,
**dadurch gekennzeichnet, dass** die Rippen bildenden ersten Fäden (8) und/oder die Zusatzfäden (10) in einem vorgegebenem Abstand vor den zweiten Fäden (4) angeordnet sind.

17. Behang einer Sonnenschutzeinrichtung, insbesondere eines Rollos oder eines Raffrollos,
**dadurch gekennzeichnet, dass** ein erster Abschnitt des Behangs aus einem Stoff gemäß einem der Ansprüche 1 bis 16 besteht.

18. Behang nach Anspruch 17,
**dadurch gekennzeichnet, dass** ein zweiter Abschnitt des Behangs aus einem Stoff nach einem der Ansprüche 1 bis 16 besteht und verschieden ist von dem ersten Abschnitt des Behangs.

## Claims

1. A material for sunshade devices, particularly for roller blinds, Roman blinds, or vertical blinds, having
- first threads (6, 8) running in a first direction,
- of which a part are first threads (8) forming ribs and
- of which the other part are regular first threads (6) and
- second threads (4), which run essentially transversely or perpendicularly to the first threads (8) forming ribs,
the first threads (8), which form ribs, having their cross-section project by a predefined amount from a plane formed by second threads (4) and forming ribs, which run in the first direction,
**characterized in that** the regular first threads (6) directly below the first threads (8) forming ribs have an enlarged distance from one another to allow vision through, and
the first threads (8) forming ribs, possibly together with additional threads (10) also running in the first direction, have or form an oblong, flat cross-section oriented perpendicularly to the plane formed by the second threads (4).

2. The material according to one of the preceding claims, **characterized in that** first threads (8) forming ribs are positioned next to every nth regular first thread (6), n = 1, 2, 3..., essentially at the distance from the plane formed by the second threads (4).

3. The material according to one of the preceding claims, **characterized in that** additional first threads (8) forming ribs are positioned at a regular distance from one another between regular first threads (6), which project outward perpendicularly to the plane formed by the second threads (4).

4. The material according to one of the preceding claims, **characterized in that** the second threads (4) are positioned in multiple parallel planes.

5. The material according to one of the preceding claims, **characterized in that** the second threads (4) are made of transparent material.

6. The material according to one of the preceding claims, **characterized in that** the first threads (8) forming ribs which neighbor regular first threads (6) have an increased distance from one another.

7. The material according to one of the preceding claims, **characterized in that** at least some of the first threads (6, 8) are made of transparent or semitransparent material.

8. The material according to one of the preceding claims, **characterized in that** the first threads (8) forming ribs and/or the additional threads (10) also running in the first direction have an oblong, flat cross-section having a longer cross-sectional axis (a) and a shorter cross-sectional axis (b) and are attached to the first and/or the second threads (4, 6, 8) in such a way that the longer cross-sectional axis (a) projects perpendicularly or slanted at an angle α < 90° downward out of the plane formed by the second threads (4).

9. The material according to one of the preceding claims, **characterized in that** multiple first threads (8) forming ribs are positioned neighboring one another in such a way that their cross-section is positioned on a straight line which assumes an angle α ≤ 90° to the plane formed by the second threads (4).

10. The material according to one of the preceding claims, **characterized in that** at least some of the first threads (8) forming ribs and/or the additional threads (10) are metal coated over a predefined peripheral section of their cross-section.

11. The material according to Claim 10, **characterized in that** at least some of the first threads (8) forming ribs and/or the additional threads (10) are metal coated over their entire lateral surface.

12. The material according to one of the preceding claims, **characterized in that** at least some of the first threads (8) forming ribs and/or the additional threads (10) are made of reflective material.

13. The material according to one of the preceding claims, **characterized in that** at least some of the first threads (8) forming ribs and/or the additional threads (10) have an approximately polygonal cross-section.

14. The material according to one of the preceding claims, **characterized in that** the first threads (8) forming ribs and/or the additional threads (10) project outward on one side from the plane formed by the second threads (4).

15. The material according to Claim 13, **characterized in that** at least some of the first threads (6, 8) are provided, on the side of the plane formed by the second threads (4) facing away from the ribs, with a coating which has a low thermal emission.

16. The material according to one of the preceding claims, **characterized in that** the first threads (8) forming ribs and/or the additional threads (10) are positioned at a predefined distance in front of the second threads (4).

17. A hanging of a sunshade device, particularly a roller blind or a Roman blind, **characterized in that** a first section of the hanging is made of a material according to one of Claims 1 through 16.

18. The hanging according to Claim 17, **characterized in that** a second section of the hanging is made of a material according to one Claims 1 through 16 and is different from the first section of the hanging.

## Revendications

1. Tissu pour dispositifs pare-soleil, notamment pour stores, stores drapés ou lamelles verticales, avec
- des fils (6, 8) s'étendant dans une première direction (6, 8),
- dont une partie est constituée de premiers fils (8) formant des nervures et
- dont l'autre partie est constituée de premiers fils réguliers (6) et
- des seconds fils (4) qui s'étendent sensiblement à la transversale ou à la perpendiculaire des premiers fils (8) formant des nervures,
les premiers fils (8) formant des nervures saillant d'une dimension prédéfinie par leur section transversale hors d'un plan formé par des seconds fils (4) et formant des nervures, qui s'étendent dans une première direction, **caractérisé en ce que**
directement sous les premiers fils formant des nervures (8), les premiers fils réguliers (6) présentent une distance agrandie les uns par rapport aux autres pour permettre une transparence et
les premiers fils formant des nervures (8) présentant ou formant le cas échéant en association avec des fils supplémentaires (10) s'étendant également dans la première direction une section transversale allongée et plate, orientée à la perpendiculaire du plan formé par les seconds fils (4).

2. Tissu selon l'une quelconque des revendications précédentes, **caractérisé en ce qu'**à côté de chaque n^{ème} premier fil régulier (6), n étant = 1, 2, 3, ... sont disposés des premiers fils formant des nervures (8), sensiblement à distance du plan formé par les seconds fils (4).

3. Tissu selon l'une quelconque des revendications précédentes, **caractérisé en ce que** des premiers fils supplémentaires formant des nervures (8) qui saillissent vers l'extérieur à la perpendiculaire du plan formé par des seconds fils (4) sont disposés à distance régulière entre eux, entre des premiers fils réguliers (6).

4. Tissu selon l'une quelconque des revendications précédentes, **caractérisé en ce que** les deuxièmes fils (4) sont disposés dans plusieurs plans parallèles.

5. Tissu selon l'une quelconque des revendications précédentes, **caractérisé en ce que** les seconds fils (4) sont en matière transparente.

6. Tissu selon l'une quelconque des revendications précédentes, **caractérisé en ce que** des premiers fils réguliers (6) voisins des premiers fils formant des nervures (8) présentent une distance agrandie entre eux.

7. Tissu selon l'une quelconque des revendications précédentes, **caractérisé en ce qu'**au moins quelques uns des premiers fils (6, 8) sont en matière transparente ou semi transparente.

8. Tissu selon l'une quelconque des revendications précédentes, **caractérisé en ce que** les premiers fils formant des nervures (8) et/ou les fils supplémentaires s'étendant également dans la première direction (10) ont une section transversale allongée, plate avec un axe de section transversale plus long (a) et un axe de section transversale plus court (b) et **en ce qu'**ils sont fixés sur les premiers et sur les seconds fils (4, 6, 8), de façon à ce que l'axe de section transversale plus long (4) saillisse à la perpendiculaire ou sous un angle α < 90° en inclinaison vers le bas hors du plan formé par des seconds fils (4).

9. Tissu selon l'une quelconque des revendications précédentes, **caractérisé en ce que** plusieurs premiers fils formant des nervures (8) sont disposés dans le voisinage l'un de l'autre, de façon à ce que leur section transversale soit disposée sur une droite qui forme un angle α ≤ 90°, par rapport au plan formé par des seconds fils.

10. Tissu selon l'une quelconque des revendications précédentes, **caractérisé en ce qu'**au moins quelques uns des premiers fils formant des nervures (8) et/ou les fils supplémentaires (10) sont métallisés sur une surface périphérique prédéfinie de leur section transversale.

11. Tissu selon l'une quelconque des revendications précédentes, **caractérisé en ce qu'**au moins quelques uns des premiers fils formant des nervures (8) et/ou des fils supplémentaires (10) sont métallisés sur l'ensemble de leur surface périphérique.

12. Tissu selon l'une quelconque des revendications précédentes, **caractérisé en ce qu'**au moins quelques uns des premiers fils formant des nervures (8) et/ou des fils supplémentaires (10) sont en métal réfléchissant.

13. Tissu selon l'une quelconque des revendications précédentes, **caractérisé en ce qu'**au moins quelques uns des premiers fils formant des nervures (8) et/ou des fils supplémentaires (10) présentent une section transversale approximativement polygonale.

14. Tissu selon l'une quelconque des revendications précédentes, **caractérisé en ce que** les premiers fils formant des nervures (8) et/ou les fils supplémentaires (10) saillissent vers l'extérieur sur un côté hors du plan formé par des seconds fils (4).

15. Tissu selon la revendication 13, **caractérisé en ce que** sur le côté du plan formé par des seconds fils (4) qui est opposé aux nervures, au moins quelques uns des premiers fils (6, 8) sont munis d'une couche qui présente une faible émission thermique.

16. Tissu selon l'une quelconque des revendications précédentes, **caractérisé en ce que** les premiers fils formant les nervures (8) et/ou les fils supplémentaires (10) sont disposés à une distance prédéfinie des seconds fils (4).

17. Tenture d'un dispositif pare-soleil, notamment d'un store ou d'un store plissé, **caractérisé en ce qu'**une première partie de la tenture est en un tissu selon l'une quelconque des revendications 1 à 16.

18. Tenture selon la revendication 17, **caractérisée en ce qu'**une deuxième partie est en un tissu selon l'une quelconque des revendications 1 à 16 et **en ce qu'**elle est différente de la première partie de le tenture.
